# EUROPÄISCHE PATENTSCHRIFT

(11) **EP 0 277 948 B1**
(45) Veröffentlichungstag und Bekanntmachung des Hinweises auf die Patenterteilung: **14.03.1990**
(21) Anmeldenummer: 86906323.0
(22) Anmeldetag: 27.10.1986
(51) Int. Cl.: A43B 7/28, A43B 7/14

(54) **SCHUH MIT BRAND- ODER FUSSBETTSOHLE**
SHOE WITH INSOLE OR FOOT-CUSHIONING SOLE
CHAUSSURE EQUIPEE D'UNE SEMELLE INTERIEURE OU D'AMORTISSEMENT

(30) Priorität: 25.10.1985 DE 3538069
(43) Veröffentlichungstag der Anmeldung: 17.08.1988
(73) Patentinhaber: POPP, Eugen, D-8000 München 82 (DE)
(72) Erfinder: Popp, Eugen, Dr., D-8000 München 82 (DE); Dekanovsky, Walter, D-8000 München 71 (DE)
(74) Vertreter: MEISSNER, BOLTE & PARTNER
(86) Internationale Anmeldenummer: EP8600617
(87) Internationale Veröffentlichungsnummer: WO8702551

(56) Entgegenhaltungen:
- CH-A- 291 168
- DE-C- 526 157
- US-A- 288 665
- US-A- 2 235 821

## Beschreibung

Die Erfindung betrifft einen Schuh mit auf der Brand- oder Fußbettsohle fixierbaren Druckelementen gemäß dem Oberbegriff des Patentanspruches 1.

Aus der DE-C-526175 sind aufklebbare Ausgleichstücke für die plastischen Brandsohlen von Schuhen bekannt. Hierbei handelt es sich um Ausgleichstücke die die Fußsohle des Schuhträgers an frei wählbaren Stellen anheben und dadurch unterstützen sollen. die Ausgleichstücke werden zu diesem Zweck innerhalb des Schuhs an die gewünschte Stelle gebracht und dort eingeklebt.

Nachteilig bei der bekannten Konstruktion ist, daß die einmal afugeklebten Ausgleichstücke in ihrer Lage unveränderbar sind. Des weiteren ist eine Einwirkung auf die Unterseite der Fußsohle in Form einer akupressorischen Massage nicht vorgesehen; Ziel ist es vielmehr, das Knochengerüst des Fußes in gewünschter Weise bzw. an vorbestimmter Stelle anzuheben und zu unterstützen.

Aufgabe der vorliegenden Erfindung ist es, einen Schuh der eingangs genannten Art zu schaffen, mit dem eine individuell veränderbare Einwirkung auf die Fußreflexzonen und damit eine Fußreflexzonentherapie möglich ist.

Diese Aufgabe wird erfindungsgemäß durch die kennzeichnenden Merkmale des Patentanspruches 1 gelöst.

Durch die erfindungsgemäße Konstruktion ist eine individuelle Beeinflussung der an der Fußsohle endenden Nerven möglich. Über den Tag kann der Benutzer die akupressorisch wirksamen Elemente umgruppieren, teilweise oder ganz entfernen, durch andersartig gestaltete Elemente ganz oder teilweise ersetzen und somit eine individuell angepaßte Therapie entweder nach eigenem Gutdünken oder nach ärztlicher Anweisung befolgen. Dabei ist zu bedenken, daß eine zu lange Einwirkung der akupressorisch wirksamen Elemente schädlich sein kann, mitunter sogar zu Schmerzen führt. In der Regel wird eine akupressorische Einwirkung von maximal 15 bis 20 min geraten. Mit der Erfindung ist also eine schmerzfreie und gezielte Fußreflexzonen-Therapie möglich.

Die Unteransprüche betreffen vorteilhafte konstruktive Ausführungsformen der Erfindung.

Nachstehend werden Ausführungsbeispiele der Erfindung anhand der beigefügten Zeiuchnung näher erläutert. Es zeigen:
Fig. 1 einen erfindungsgemäß ausgebildeten Schuh in Draufsicht;
Fig. 2 den Schuh nach Fig. 1 im Schnitt längs der Linie 11-11 in Fig. 1;
Fig. 3 und 4 verschiedene Ausführungsformen von akupressorisch wirksamen Elementen in Seitenansicht.

Der in den Fig. 1 und 2 dargestellte Schuh ist als Sandale 10 ausgebildet, vorzugsweise als Holzsandale mit einem Riemen 11, der den Fuß in der Sandale 10 fixiert. Im Fußbett 12 der Sandale 10 sind nach einem kartesischen Raster 13, bestehend aus parallelen Linien L1 und diese schneidenden Linien L2 Aufnahmeöffnungen (Löcher 14) angeordnet. Die Aufnahmeöffnungen (Löcher 14) können ebenso gut die Form von Schlitzen, Einschnitten oder dgl. haben. Die Löcher 14 sind jeweils im Schnittpunkt der Linien L1 und L2 angeordnet, wodurch ihr Abstand durch den Abstand der Linien L1 und L2, nämlich das Rastermaß X vorgegeben ist. Das in Fig. 1 gezeigte Raster 13 weist für die Linien L1 die gleichen Abstände auf wie für die Linien L2. Es sind jedoch auch unterschiedliche Abstände möglich, so daß dann auch zwei Rastermaße, nämlich eines für die Linien L1 und ein zweites für die Linien L2, angegeben werden müßte. Ebenso ist es möglich, die Aufnahmeöffnungen nach einem Raster entsprechend dem Polarkoordinatensystem einzuordnen oder entsprechend dem Verlauf der natürlichen Fußrelexzonen. Die Anordnung von Löchern 14 nach dem vorgegebenen Raster 13 gestattet es, Empfehlungen bezüglich des Ortes der Anbringung von akupressorisch wirksamen Elementen 15 an vorgegebenen und markierten Rasterpunkten 16 auszusprechen. Die Löcher 12 entsprechen in ihrer Tiefe im wesentlichen der Eindringtiefe der akupressorisch wirksamen Elemente 15. Aus diesem Grunde ist es von Vorteil, einen Schuh (Sandale 10) zu verwenden, dessen Brand- oder Fußbettsohle dicker ist als üblicherweise vorgesehen. Die Verwendung in Schuhen mit dünnen Brand- oder Fußbettsohlen ist auch möglich, die akupressorisch wirksamen Elemente 15 müssen dann entsprechend kürzer bezüglich der Eindringtiefe ausgebildet sein.

Gemäß den Fig. 3 und 4 sind die akupressorische wirksamen Elemente pilzförmig mit einem Kopf 17 und einem Hals 18 ausgebildet. Der Kopf 17 ist kegelförmig, stiftartigf, nadelartig, teller-oder plättchenartig, oder ballig- bzw. kuppenartig ausgebildet und verfügt über eine glatte, aufgerauhte oder geriffelte Oberfläche 19. Die Größe des Kopfes 17 ist so bemessen, daß zwei benachbarte Rasterpunkte 16 abgedeckt werden können, ohne daß die Köpfe 17 sich berühren. Wie in Fig. 1 und 3 zu sehen, ist es auch möglich, die Köpfe 17 in ihrer Breite so zu bemessen, daß zwei Rasterpunkte 16 abgedeckt werden. Elemente 15 mit entsprechend breiteren Köpfen 17 sind mit der Bezugsziffer 20 versehen. Die breiten Köpfe 20 werden in diesem Fal von jeweils zwei Hälsen 18 getragen. Ist der Kopf 17 ringartig, insbesondere kreisringartig, ellipsenringartig, herzringartig oder dgl. ausgebildet (vgl. Fig. 5), so ist er generell mit mindestens zwei Hälsen 18 versehen. Dadurch wird ein Verdrehen des Kopfes 18 auf dem Fußbett 12 vermieden und eine exakte räumliche Lage der Köpfe 17 gewährleistet. Die Oberfläche 21 des Halses 18 ist vorzugsweise aufgerauht oder geriffelt ausgebildet, um einen besseren Halt der Elemente 15 in den Löchern 14 zu gewährleisten. Bei Ausbildung des Elementes 15 mit einer glatten Oberfläche 21 ist der Hals 18 vorzugsweise mit einer Einschnürung 22 versehen. In Verbindung mit einem entsprechend geformten Loch 14 (nicht gezeichnet) ist eine formschlüssige Verbindung zwischen dem Element 15 mit Einschnürung 22 und dem Fußbett 12 gegeben. Bei dieser Ausführungsform ist der Hals 18 aus einem nachgiebigen Material gefertigt.

In einer anderen bevorzugten Ausführungsform (vgl. Fig. 3) ist der Hals 18 mit einem Schlitz 23 versehen. Die beiden den Schlitz 23 umgebenden Enden 24 und 24 müssen beim Einsetzen des Elementes 15 in ein Loch 14 leicht zusammengedrückt werden und verhindern entsprechend durch ihren Gegendruck ein Herausrutschen des Elementes 15 aus dem Loch 14. Zur Erzielung der gleichen Wirkung kann der Hals 18 auch mit mehr als einem Schlitz versehen sein, z.B. in Form von mehreren parallelen oder gekreuzten Schlitzen. Ebenso kann die Oberfläche 21 des Halses 18 besonders aufgerauht oder geriffelt ausgebildet sein.

Der Kopf 17 ist mit seinem Umfangsrand 26 vorzugsweise etwas nach unten bzw. zum Fußbett 12 hin gewölbt, so daß keine scharfen Kanten nach dem Einsetzen des Elementes 15 in das Loch 14 freiliegen, die beim Gehen zu Verletzungen führen könnten.

Bei der Ausführungsform nach Fig. 4 ist das akupressorisch wirksame Element 15 an der Oberfläche 19 des Kopfes 17 metallisiert ausgebildet, vorzugsweise mit einer dünnen Kupferschicht 27 versehen. Der in allen Ausführungsformen vorzugsweise kugelkalottenförmige Kopf 17 kann auch aus weichem elastisch deformierbaren Kunststoff, vorzugsweise Schaumstoff, gefertigt sein.

Der Hals 18 ist in einer geschlitzten Ausführung gemäß Fig. 3 vorzugsweise aus einem harten, federenden Material, wie z.B. Kunststoff, Metall oder ähnlichem. In einer Ausführungsform mit einschnürung 23 ist der hals 18 aus einem nachgiebigen Material gefertigt, um das Einsetzen des akupressorisch wirksamen Elementes 15 in das entsprechend geformte Loch 17 zu ermöglichen.

Sämtliche in den Unterlagen offenbarte Merkmale werden als erfindungswesentlich beansprucht, soweit sie einzeln oder in Kombination gegenüber dem Stand der Technik neu sind.

## Patentansprüche

1. Schuh mit auf der Brand- oder Fußbettsohle fixierbaren Druckelementen (15), insbesondere Holzsandalen (10) oder dgl. Schuhe, wobei die 3rand- bzw. Fußbettsohle (12) zumindest in Teilbereichen mit Schlitzen, Einschnitten, Löchern (14) oder dgl. Aufnahmeöffnungen versehen ist, n die bzw. an denen die Druckelemente (15) befestigbar sind, dadurch gekennzeichnet, daß jie Druckelemente (15) als punktuell akupresso- _{"}isch wirksame Elemente ausgebildet und nach 4rt eines Druckknopfes individuell lösbar in den '\ufnameöffnungen (14) der Sohle (12) einrastbar sind, wobei die Aufnahmeöffnungen (14) längs jer Begrenzungslinien der natürlichen Fußreflexzonen sowie ggfs. zusätzlich innerhalb derselben nach einem vorgegebenen Raster (13) angeordnet sind.

2. Schuh nach Anspruch 1, dadurch gekennzeichnet, daß die akupressorisch wirksamen Elemente (15) jeweils einen Kopf (17) und Hals (18) mit Einschnürung (22), insbesondere im Bereich des Ansatzes des Halses am Kopf aufweisen, durch die die Elemente (15) in den Aufnahmeöffnungen (14) oder dgl. lösbar gehalten sind.

3. Schuh nach Anspruch 2, dadurch gekennzeichnet, daß der Kopf (17) der akupressorisch wirksamen Elemente (15) kegelförmig, stiftartig, nadelartig, teller- oder plättchenartig, oder ballig bzw. kuppenartig mit jeweils glatter, aufgerauhter oder geriffelter Oberfläche (19) ausgebildet ist.

4. Schuh nach Anspruch 2, dadurch gekennzeichnet, daß der Kopf (17) der akupressorisch wirksamen Elemente (15) in Draufsicht ringartig, insbesondere kreisringartig, ellipsenringartig, herzringartig oder dgl. ausgebildet ist und an der Unterseite im Abstand des Rastermaßes (X) mindestens zwei Fixierelemente, insbesondere zwei jeweils mit Einschnürung (22) versehene hälse (18) aufweist.

5. Schuh nach einem der Ansprüche 1 bis 4, dadurch gekennzeichnet, daß das Rastermaß (X) in Längs- und Querrichtung unterschiedlich groß ist und/oder bereichsweise jeweils kleiner oder größer ist.

6. Schuh nach einem der Ansprüche 1 bis 5, dadurch gekennzeichnet, daß die akupressorisch wirksamen Elemente (15) aus weichem, elastisch deformierbaren Kunststoff, insbesondere Schaumstoff, hergestellt sind.

7. Schuh nach Anspruch 6, dadurch gekennzeichnet, daß zumindest die Oberfläche (19) der Köpfe (17) metallisiert ist, insbesondere mit einer dünnen Kupferschicht (27) versehen ist.

8. Schuh nach einem oder mehreren der Ansprüche 2 bis 7, dadurch gekennzeichnet, daß die akupressorisch wirksamen Elemente (15) am unteren Ende ihres Halses (18) mit mindestens einem Schlitz (23) versehen sind.

## Revendications

1. Chaussure comprenant des éléments de pression (15) pouvant être fixés sur la semelle intérieure ou d'amortissement, en particulier des sandales en bois (10) ou des chaussures similaires, la semelle intérieure ou d'amortissement (12) étant munie, au moins dans des zones partielles, de fentes, d'incisions, de trous (14) ou d'ouvertures de réception similaires dans et respectivement sur lesquels peuvent être fixés les éléments de pression (15), caractérisée en ce que les éléments de pression (15) sont conformés en éléments exerçant une action d'acupression ponctuelle et qu'ils peuvent être encliquetés de façon individuellement amovible, à la manière d'un bouton-pression, dans les ouvertures de réception (14) de la semelle (12), les ouvertures de réception (14) étant disposées le long des lignes de délimitation des zones de réflexe naturelles du pied ainsi que, le cas échéant, suivant une trame (13) prédéterminée à l'intérieur desdites zones.

2. Chaussure selon la revendication 1, caractérisée en ce que les éléments d'acupression (15) présentent chacun une tête (17) et un col (18) avec restriction (22), en particulier dans la région de raccordement du col à la tête, par lesquels les éléments (15) sont maintenus de manière amovible dans les ouvertures de réception (14) ou similaires.

3. Chaussure selon la revendication 2, caractérisée en ce que la tête (17) des éléments d'acu- pression (15) est conformée en cône, tige, aiguille, disque ou plaquette ou en corps bombé et respectivement en calotte dont la surface (19) est respectivement lisse, rugueuse ou cannelée.

4. Chaussure selon la revendication 2, caractérisée en ce que, vue de dessus, la tête (17) des éléments d'acupression (15) est conformée en anneau, en particulier en anneau de cercle, anneau elliptique, anneau en forme de coeur ou similaires, et qu'elle présente à la face inférieure, à l'intervalle de la dimension de trame (X), au moins deux éléments de fixation, en particulier deux cols (18) respectivement munis d'une striction (22).

5. Chaussure selon l'une des revendications 1 à 4, caractérisée en ce que la dimension de trame (X) est différente dans les directions longitudinale et transversale et/ou respectivement plus petite ou plus grande par zones.

6. Chaussure selon l'une des revendications 1 à 5, caractérisée en ce que les éléments d'acupres- sion (15) sont réalisés à partir d'une matière plastique souple et élastique, en particulier à partir d'une mousse.

7. Chaussure selon la revendication 6, caractérisée en ce qu'au moins la surface (19) des têtes (17) est métallisée, en particulier munie d'une mince couche de cuivre (27).

8. Chaussure selon l'une des revendications 2 à 7, caractérisée en ce que les éléments d'acupres- sion (15) présentent au moins une fente (23) à l'extrémité inférieure de leurs cols (18).

## Claims

1. Shoe with pressure elements 15 fixable to the inner sole or foot-supporting sole, in particular wooden sandals 10 or like shoes, where the inner sole or foot-supporting sole 12 at least in part is provided with slits, incisions, holes 14 or like receiving openings, in or on which the pressure elements 15 are fixable, characterised in that the pressure elements 15 are constructed as elements acting on points with acupressure and in the manner of a press-stud are individually releasably latchable in the receiving openings 14 of the sole 12, the receiving openings 14 being arranged along the margins of the natural food reflex zones and possibly additionally within same according to a predetermined grid 13.

2. Shoe according to claim 1, characterised in that the elements acting with acupressure 15 each have a head 17 and neck 18 with constriction 22 in particular in the region of the connection of the neck to the head, this constriction 22 releasably holding the elements 15 in the receiving openings 14 of the like.

3. Shoe according to claim 2, characterised in that the head 17 of the elements acting with acupressure 15 is in the shape of a cone, pin, needle, plate or platelet, or ball or rounding with respective smooth, roughened or grooved surface 19.

4. Shoe according to claim 2, characterised in that the head 17 of the elements acting with acupressure 15 is in plan view ring-shaped, in particular circular ring-shaped, elliptical ring-shaped, heart ring-shaped or the like and has at the underside in the spacing of the grid dimension X at least two fixing elements, in particular two necks 18 each with constriction 22.

5. Shoe according to one of claims 1 to 4, characterised in that the grid dimension X is different in the longitudinal and transverse direction and/or locally larger or smaller.

6. Shoe according to one of claims 1 to 5, characterised in that the elements acting with acupressure 15 are made of soft elastically deformable synthetic plastics material, in particular foam material.

7. Shoe according to claim 6, characterised in that at least the surface 19 of the heads 17 is metal coated, in particularwith a thin layer 27 of copper.

8. Shoe according to one or more of claims 2 to 7, characterised in that the elements acting with acupressure 15 are provided at the lower end of their neck 18 with at least one slit 23.
